# EUROPÄISCHE PATENTSCHRIFT

(11) **EP 1 135 605 B1**
(45) Veröffentlichungstag und Bekanntmachung des Hinweises auf die Patenterteilung: **02.02.2005**
(21) Anmeldenummer: 00967601.6
(22) Anmeldetag: 20.09.2000
(51) Int. Cl.: F02M 61/20, F02M 61/16, F02M 45/08

(54) **KRAFTSTOFFEINSPRITZVENTIL FÜR BRENNKRAFTMASCHINEN UND EIN VERFAHREN ZUR HERSTELLUNG DESSELBEN**
FUEL INJECTION VALVE FOR INTERNAL COMBUSTION ENGINES AND A METHOD FOR PRODUCING SAME
SOUPAPE D'INJECTION DE CARBURANT POUR MOTEURS A COMBUSTION INTERNE ET PROCEDE PERMETTANT DE LA PRODUIRE

(30) Priorität: 01.10.1999 DE 19947195
(43) Veröffentlichungstag der Anmeldung: 26.09.2001
(73) Patentinhaber: ROBERT BOSCH GMBH, 70442 Stuttgart (DE)
(72) Erfinder: BRYGIER, Oliver, D-96148 Baunach (DE)
(86) Internationale Anmeldenummer: PCT/DE2000/003268
(87) Internationale Veröffentlichungsnummer: WO 2001/025621

(56) Entgegenhaltungen:
- DE-B- 1 122 769
- DE-C- 4 101 235

## Beschreibung

### Stand der Technik

Die Erfindung geht von einem Kraftstoffeinspritzventil für Brennkraftmaschinen nach der Gattung des Patentanspruchs 1 aus. Ein derartiges, aus der Patentschrift DE 41 01 235 C bekanntes Kraftstoffeinspritzventil weist zwei Schließfedern auf, die in einem im Ventilhaltekörper ausgebildeten Federraum angeordnet sind und die der Kraft des Kraftstoffdrucks auf das Ventilglied entgegenwirken. Hierbei wird die erste Schließfeder zwischen dem brennraumabgewandten Ende des Federraums und einem mit dem Ventilglied über eine Druckstange verbundenen Federteller verspannt. Die zweite Schließfeder stützt sich brennraumzugewandt an einer mit dem Ventilglied verbindbaren Anschlaghülse ab, während das brennraumabgewandte Ende an einem Einstellbolzen zur Anlage kommt. Im Bereich des Einstellbolzens sind in der Wand des Federraums Verdünnungen ausgebildet, die zur Fixierung des Einstellbolzens nach innen verstemmt werden.

Bei der Montage des Kraftstoffeinspritzventils geht man folgendermaßen vor: die erste Schließfeder wird in den Federraum eingebracht und der Federteller, an dem sich die Schließfeder brennraumzugewandt abstützt. Über die Länge der Druckstange läßt sich der Öffnungsdruck der ersten Schließfeder einstellen und über die Dicke der Ausgleichsscheibe der Öffnungsdruck der zweiten Schließfeder. Anschließend wird der Einstellbolzen eingeführt und an der vorgesehenen Stelle verstemmt. Im folgenden Schritt wird die Druckstange durch den Einstellbolzen bis zum Federteller geschoben und die zweite Schließfeder, die Ausgleichsscheibe und die Anschlaghülse angeordnet. Schließlich wird der Ventilgrundkörper mit der Spannmutter gegen den Ventilhaltekörper verspannt, wobei das Ventilglied an der Druckstange zur Anlage kommt. Zur Überprüfung der Funktion wird der Öffnungsdruck der beiden Schließfedern am fertig montierten Kraftstoffeinspritzventil gemessen. Stimmt der Öffnungsdruck nicht mit den Vorgaben überein, so wird der Ventilgrundkörper wieder vom Ventilhaltekörper gelöst und die Ausgleichsscheibe und die Druckstange entsprechend dem Meßergebnis ausgetauscht. Anschließend wird das Kraftstoffeinspritzventil wieder zusammengebaut und die Öffnungsdrücke werden erneut gemessen. Dieses Vorgehen wird solange wiederholt, bis die Öffnungsdrücke den Vorgaben entsprechen.

Das bisher verwendete Montageverfahren für Kraftstoffeinspritzventile ist zeitaufwendig und teuer. Darüber hinaus birgt das mehrmalige Auseinanderschrauben und Wiederzusammensetzen des Kraftstoffeinspritzventils die Gefahr, daß Verschmutzungen in den Federraum und in den Bereich des Ventilanschlags gelangen, die ein einwandfreies Funktionieren des Kraftstoffeinspritzventils beeinträchtigen. Es muß eine große Zahl von verschiedenen Längenabstufungen der Druckstange- beziehungsweise Dickenabstufungen der Ausgleichsscheibe hergestellt werden, um beim Austausch das richtige Maß vorrätig zu haben. Eine solche Vorratshaltung bringt zusätzliche Kosten mit sich.

### Vorteile der Erfindung

Das erfindungsgemäße Kraftstoffeinspritzventil für Brennkraftmaschinen mit den kennzeichnenden Merkmalen des Patentanspruchs 1 hat demgegenüber den Vorteil, daß sich beide Schließfedern brennraumabgewandt jeweils an einem Einstellbolzen abstützen, der durch Verformung der ihn umgebenden Wand fixierbar ist und der sich vor der endgültigen Fixierung mit einem Einstellwerkzeug im Federraum axial verschieben läßt, wodurch ein Einstellen des Öffnungsdrucks ohne Austausch von Bauteilen des Kraftstoffeinspritzventils möglich wird.

In einer ersten vorteilhaften Ausgestaltung sind auf der Höhe des Einstellbolzens jeweils wenigstens zwei nach innen gerichtete Verstemmbohrungen ausgebildet. Hierdurch läßt sich der Einstellbolzen sicher in einer bestimmten Position im Federraum verstemmen.

In einer weiteren vorteilhaften Ausgestaltung ist an der Mantelfläche des Einstellbolzens wenigstens eine umlaufende Rippe ausgebildet, die in die Restwand zwischen dem Boden der Verstemmbohrung und dem Federraum eingedrückt werden kann, um so eine bessere Fixierung des Einstellbolzens zu erreichen.

In einer weiteren vorteilhaften Ausgestaltung ist die Einstellbohrung, durch die das Einstellwerkzeug in den Federraum eingeführt wird, senkrecht zur Achse des Ventilgliedes ausgebildet, was sich technisch einfach und kostengünstig realisieren läßt. Das Einstellwerkzeug weist in diesem Fall am Ende des Teils, das in die Einstellbohrung eingeführt wird, eine abgeschrägte Form auf, wodurch das Einstellwerkzeug bei der Bewegung in die Einstellbohrung auf einer entsprechenden vorteilhaft ausgebildeten Abschrägung an der brennraumabgewandten Seite des Einstellwerkzeugs abgleitet. Dadurch wird eine axiale Kraft auf den Einstellbolzen ausgeübt.

In einer weiteren vorteilhaften Ausgestaltung ist die Einstellbohrung unter einem Winkel von vorzugsweise 45 Grad zur Achse des Ventilgliedes geneigt, was es ermöglicht, hohe axiale Kräfte auf den Einstellbolzen auszuüben. Das Ende des Einstellwerkzeugs ist dabei in vorteilhafter Weise gerundet ausgebildet, was ein Abgleiten des Einstellwerkzeugs auf dem Einstellbolzen beim Verschieben des Einstellbolzens im Federraum ermöglicht.

In einer weiteren vorteilhaften Ausgestaltung ist die brennraumabgewandte Stirnseite des Einstellbolzens konvex nach außen gewölbt. Dadurch ist am Einstellbolzen eine Abschrägung ausgebildet, an der das Einstellwerkzeug in vorteilhafter Weise bei der axialen Verschiebung des Einstellbolzens angreifen kann.

Vorteilhaft ist weiterhin ein Verfahren zur Herstellung eines Kraftstoffeinspritzventils, bei der der Einstellbolzen in den Federraum eingebracht wird und die übrigen Teile des Kraftstoffeinspritzventils fertig montiert werden. In einfacher Weise läßt sich der Einstellbolzen im Federraum verschieben und der Öffnungsdruck bleibend einstellen, ohne daß Teile des Kraftstoffeinspritzventils ausgetauscht werden müssen oder ein erneutes Auseinander- und Zusammenbauen des Kraftstoffeinspritzventils nötig ist.

Weitere Vorteile und vorteilhafte Ausgestaltungen des Gegenstandes der Erfindung sind der Zeichnung, der Beschreibung und den Patentansprüchen entnehmbar.

### Zeichnung

Ein Ausführungsbeispiel des erfindungsgemäßen Kraftstoffeinspritzventils für Brennkraftmaschinen ist in der Zeichnung dargestellt und wird in der nachfolgenden Beschreibung näher erläutert. Es zeigt die Figur 1 einen Schnitt durch ein Kraftstoffeinspritzventil mit zwei Schließfedern, Figur 2 einen vergrößerten Ausschnitt von Figur 1 im Bereich der Zwischenscheibe, Figur 3 einen vergrößerten Ausschnitt von Figur 1 im Bereich des Einstellbolzens der ersten Schließfeder und Figur 4 den gleichen Ausschnitt wie Figur 3 mit einer alternativen Ausgestaltung der Einstellbohrung und des Einstellwerkzeugs.

### Beschreibung des Ausführungsbeispiels

Die Figur 1 zeigt ein erfindungsgemäßes Kraftstoffeinspritzventil für Brennkraftmaschinen im Längsschnitt. Das Kraftstoffeinspritzventil weist einen Ventilhaltekörper 1 auf, gegen den ein Ventilgrundkörper 2 unter Zwischenlage einer Zwischenscheibe 5 mit einer Spannmutter 3 verspannt ist. Im Ventilgrundkörper 2 ist eine Bohrung 21 ausgebildet, in der ein kolbenförmiges, axial bewegliches Ventilglied 12 angeordnet ist, das im brennraumabgewandten Abschnitt der Bohrung 21 geführt ist. Durch eine Verjüngung des Ventilgliedes 12 zum Brennraum hin ist am Ventilglied 12 eine Druckschulter 10 ausgebildet, die in einem die Druckschulter 10 umgebenden Druckraum 7 angeordnet ist. Der Druckraum 7 ist über einen im Ventilgrundkörper 2, der Zwischenscheibe 5 und dem Ventilhaltekörper 1 ausgebildeten Zulaufkanal 4 mit einer in der Zeichnung nicht dargestellten Kraftstoffhochdruckquelle verbindbar.

Das brennraumseitige Ende des Ventilgliedes 12 ist als Ventildichtfläche 14 ausgebildet, die mit einem im Ventilgrundkörper 2 ausgebildeten Ventilsitz 17 zusammenwirkt. Im Ventilsitz 17 ist wenigstens ein Einspritzkanal 19 angeordnet, der in Schließstellung des Ventilgliedes 12 von der Ventildichtfläche 14 verschlossen wird und in geöffneter Stellung des Ventilgliedes 12 über einen zwischen dem Ventilglied 12 und der Bohrung 21 ausgebildeten Ringkanal 16 mit dem Druckraum 7 verbindbar ist. Am brennraumabgewandten Ende des Ventilgliedes 12 kommt eine von einer ersten Schließfeder 27 beaufschlagte Druckstange 37 zur Anlage, die weitgehend koaxial zur Längsachse 13 des Ventilgliedes 12 angeordnet ist und die bis in einen im Ventilhaltekörper 1 ausgebildeten Federraum 30 ragt.

In Figur 2 ist ein vergrößerter Ausschnitt von Figur 1 im Bereich der Zwischenscheibe 5 gezeigt. Die Druckstange 37 ist im Durchmesser kleiner ausgebildet als der geführte Abschnitt des Ventilgliedes 12, so daß am Übergang des Ventilgliedes 12 zur Druckstange 37 eine Ringschulter 11 ausgebildet ist. Bei der Öffnungshubbewegung kommt die Ringschulter 11 des Ventilgliedes 12 an einer Anschlaghülse 8 zur Anlage, die die Druckstange 37 umgibt und in der Zwischenscheibe 5 geführt ist. Die Anschlaghülse 8, die mehrteilig aufgebaut sein kann, ragt bis in den Federraum 30, wobei ihr brennraumabgewandtes Ende als Federteller ausgebildet ist, an dem ein Ende einer zweiten Schließfeder 28 zur Anlage kommt, durch die das Ventilglied 12 in Schließstellung bringbar ist. An der Außenfläche der Anschlaghülse 8 ist durch eine Querschnittverringerung eine Anschlagschulter 25 ausgebildet, mit der die Anschlaghülse 8 an einer in der Zwischenscheibe 5 ausgebildeten Anschlagfläche 26 bei ihrer Hubbewegung zur Anlage kommt. Dadurch wird der maximale Öffnungshub des Ventilgliedes 12 begrenzt. Auf der Brennraumseite kommt die Anschlaghülse 8 mit ihrer Stirnseite 23 unter Einwirkung der Schließfeder 28 an der Stirnseite 22 des Ventilgrundkörpers 2 zur Anlage.

Nahe dem brennraumabgewandten Ende des Federraums 30 ist ein kolbenförmiger erster Einstellbolzen 31 angeordnet und etwa in der Mitte zwischen den beiden Enden des Federraums 30 ein kolbenförmiger zweiter Einstellbolzen 32. Der zweite Einstellbolzen 32 weist dabei eine Mittelbohrung auf, die als Führung der Druckstange 37 dient. Die Einstellbolzen 31,32 sind durch Verstemmen im Federraum 30 fixiert. Zwischen dem ersten Einstellbolzen 31 und einem am brennraumabgewandten Ende der Druckstange 37 angeordneten Federteller 24 ist die vorzugsweise als Schraubendruckfeder ausgebildete erste Schließfeder 27 unter Vorspannung angeordnet. Entsprechend ist zwischen dem zweiten Einstellbolzen 32 und dem an der Anschlaghülse 8 ausgebildeten Federteller die vorzugsweise als Schraubendruckfeder ausgebildete zweite Schließfeder 28 unter Vorspannung angeordnet. Der Federraum 30 ist über einen im Ventilhaltekörper 1 ausgebildeten Leckölkanal 36 mit einer in der Zeichnung nicht dargestellten Ablaufleitung verbunden.

An der Wand des Federraums 30 ist auf Höhe des ersten Einstellbolzens 31 und auf Höhe des zweiten Einstellbolzens 32 jeweils wenigstens eine als Sacklochbohrung ausgeführte Verstemmbohrung 43 ausgebildet, die eine dünne, leicht verformbare Restwand 46 der Federraumwand formt. An der Außenmantelfläche der Einstellbolzen 31,32 sind ein oder mehrere, umlaufende Ringstege ausgebildet, in die die Restwand 46, die zwischen dem Boden der Verstemmbohrung 43 und dem Federraum 30 verbleibt, eingepreßt wird. Auf Höhe des brennraumabgewandten Endes der Einstellbolzen 31,32 ist jeweils eine als Durchgangsbohrung ausgeführte Einstellbohrung 52 ausgebildet.

Figur 3 zeigt einen Ausschnitt aus Figur 1 im Bereich des ersten Einstellbolzens 31. Die brennraumabgewandte Seite des Einstellbolzens 31 ist konisch ausgebildet, wodurch eine Anschrägung 33 gebildet wird. Mittig zur Achse des Einstellbolzens 31 ist eine Bohrung 55 ausgebildet, durch die Lecköl vom Federraum 30 in die Ablaufleitung 36 strömen kann. Die Einstellbohrung 52 ist in radialer Richtung zur Mitte des Ventilhaltekörpers 1 hin ausgebildet und bildet mit der Achse des Einstellbolzens 31 näherungsweise einen rechten Winkel. Durch die Einstellbohrung 52 kann ein Einstellwerkzeug 49 eingeführt werden, wobei der Teil des Einstellwerkzeugs 49, der in die Einstellbohrung 52 eingeführt wird, näherungsweise stabförmig ausgebildet und am Ende abgeschrägt ist. Durch die Bewegung des Einstellwerkzeugs 49 in den Federraum hinein kommt das Einstellwerkzeug an der Abschrägung 33 des Einstellbolzens 31 zur Anlage. Durch die weitere Bewegung des Einstellwerkzeugs 49 gleitet die Abschrägung des Einstellwerkzeugs 49 auf der Anschrägung 33 ab, wodurch sich eine axiale Kraft auf den Einstellbolzen 31 ergibt, die den Einstellbolzen 31 auf den Brennraum zu verschiebt.

In Figur 4 ist eine alternative Ausgestaltung der Einstellbohrung 52 gezeigt, die hier einen Winkel zwischen 30 und 60 Grad, vorzugsweise 45 Grad zur Achse des Einstellbolzens 31 aufweist. Der Teil des Einstellwerkzeugs 49, der in die Einstellbohrung 52 eingeführt wird, ist an seinem Ende abgerundet ausgebildet und kommt an der Anschrägung 33 zur Anlage. Durch Einschieben des Einstellwerkzeugs 49 in Richtung des Einstellbolzens 31 wird der Einstellbolzen 31 in axialer Richtung auf den Brennraum zu verschoben. Dabei gleitet das Einstellwerkzeug 49 an der Anschrägung 33 ab. Entsprechend erfolgt die Einstellung über die Einstellbohrung oder Einstellbohrungen 52 beim zweiten Einstellbolzen 32.

Alternativ zu dem in Figur 3 und Figur 4 dargestellten Einstellbolzen 31 kann es auch vorgesehen sein, die brennraumabgewandte Seite des Einstellbolzens 31 nicht konisch, sondern in anderer Form konvex gewölbt auszubilden. Entsprechend ist es auch möglich, das Einstellwerkzeug 49 nicht, wie in Figur 3 dargestellt, einfach abgeschrägt auszubilden, sondern die Abschrägung in einer anderen Ausgestaltung zu realisieren, so daß ein Abgleiten der Abschrägung auf der Anschrägung 33 des Einstellbolzens 31 möglich ist. Zur Vergleichmäßigung der Stützkraft auf die Einstellbolzen 31 oder 32 können auch mehrere Einstellbohrungen 52 symmetrisch um die Achse des Federraums 30 herum angeordnet werden und zur Einstellung zugleich verwendet werden.

Die Funktionsweise des Kraftstoffeinspritzventils ist wie folgt: Zu Beginn des Einspritzzyklus wird Kraftstoff unter hohem Druck durch den Zulaufkanal 4 in den Druckraum 7 eingeführt. Dadurch ergibt sich auf die Druckschulter 10 eine resultierende Kraft in axialer Richtung vom Brennraum weg, da das Ventilglied 12 durch die erste Schließfeder 27 über die Druckstange 37 mit der Ventildichtfläche 14 auf den Ventilsitz 17 gepreßt wird, öffnet das Kraftstoffeinspritzventil erst, wenn der Kraftstoffdruck im Druckraum 7 den Öffnungsdruck erreicht hat und die Kraft auf die Druckschulter 10 größer ist als die Kraft der ersten Schließfeder 27. Durch das Abheben der Ventildichtfläche 14 vom Ventilsitz 17 wird der Einspritzkanal 19 über den Ringkanal 16 mit dem Druckraum 7 verbunden und Kraftstoff wird in den Brennraum eingespritzt. Da im geschlossenen Zustand des Kraftstoffeinspritzventils ein axialer Abstand zwischen der Ringschulter 11 und der Anschlaghülse 8 besteht, wird der erste Teil der Öffnungshubbewegung des Ventilgliedes 12 nur gegen die Kraft der ersten Schließfeder 27 ausgeführt. Kommt die Ringschulter 11 an der Anschlaghülse 8 zur Anlage, so wird bei der weiteren Öffnungshubbewegung die Anschlaghülse 8 vom Ventilglied 12 mitgeführt. Dafür ist eine größere Kraft notwendig, da nun auch die Kraft der zweiten Schließfeder 28 der Öffnungshubbewegung des Ventilgliedes 12 entgegenwirkt. Nach dem Anschlag des Ventilgliedes 12 mit der Ringschulter 11 an der Anschlaghülse 8 verharrt das Ventilglied 12 deshalb in dieser Position, bis sich durch den nachgeführten Kraftstoff im Druckraum 7 ein entsprechend höherer Kraftstoffdruck aufgebaut hat, der in der Lage ist, über die resultierende Kraft durch die Ringschulter 10 der Kraft beider Schließfedern 27,28 entgegenzuwirken. Im weiteren Verlauf der Öffnungshubbewegung kommt die Anschlaghülse 8 mit ihrer Anschlagschulter 25 an der Anschlagfläche 26 zur Anlage und die Öffnungshubbewegung ist beendet. Durch die Öffnungshubbewegung zu Beginn entgegen der Schließkraft einer und nach durchfahren eines Teilhubs der Kraft zweier Schließfedern (27,28) ergibt sich eine günstige Verlaufsformung der Einspritzung, insbesondere bei der Verwendung des Kraftstoffeinspritzventils in selbstzündenden Brennkraftmaschinen. Das Schließen des Kraftstoffeinspritzventils wird dadurch eingeleitet, daß der Kraftstoffdruck im Druckraum 7 abfällt, bis die Kraft auf die Druckschulter 10 nicht mehr ausreicht, der Kraft der Schließfedern 27,28 entgegenzuwirken. Das Ventilglied 12 wird über die Anschlaghülse 8 und die Druckstange 37 in Richtung auf den Ventilsitz 17 hin beschleunigt, bis das Ventilglied 12 mit der Ventildichtfläche 14 am Ventilsitz 17 wieder zur Anlage kommt und den Einspritzkanal 19 verschließt.

Im folgenden wird ein Verfahren zur Herstellung des oben beschriebenen Kraftstoffeinspritzventils beschrieben. In den Federraum 30 werden die beiden Einstellbolzen 31 und 32 angeordnet, die im Federraum 30 axial verschiebbar sind. Daneben werden in der oben beschriebenen Lage die übrigen Teile im Federraum 30 angeordnet und der Ventilgrundkörper 2 unter Zwischenlage der Zwischenscheibe 5 mit der Spannmutter 3 gegen den Ventilhaltekörper 1 verspannt. Durch die Einstellbohrung 52 des ersten Einstellbolzens 31 wird ein Einstellwerkzeug 49 eingeführt und der erste Einstellbolzen 31 in eine Position entgegen der Kraft der ersten Schließfeder 27 verschoben. Anschließend wird der durch die erste Schließfeder 27 bewirkte Öffnungsdruck gemessen, woraufhin die Lage des Einstellbolzens 21 beziehungsweise der eingestellte Öffnungsdruck dadurch korrigiert werden kann, daß der erste Einstellbolzen 21 mittels des Einstellwerkzeugs 49 in seiner axialen Lage entsprechend dem Meßergebnis verschoben wird. Ist der gemessene Öffnungsdruck des Kraftstoffeinspritzventils zu groß, muß der Einstellbolzen 31 vom Brennraum weg bewegt werden, ist er zu klein, entsprechend auf den Brennraum zu. Dieses Vorgehen wird solange wiederholt, bis der gewünschte Öffnungsdruck am Kraftstoffeinspritzventil eingestellt ist.

Alternativ dazu kann es auch vorgesehen sein, daß der Öffnungsdruck über eine geeignete Vorrichtung kontinuierlich beim Verschieben des Einstellbolzens 31 gemessen wird. Um den ersten Einstellbolzen 31 in der gefundenen optimalen Position zu fixieren, wird der Einstellbolzen 31 anschließend in der oben beschriebenen Weise durch Eindrücken der Restwand 46 der Verstemmbohrung 43 im Federraum 30 verstemmt. Nach dem Verstemmen wird das Einstellwerkzeug 49 aus der Einstellbohrung 52 entfernt und die Einstellbohrung 52 verschlossen. Dies kann beispielsweise dadurch geschehen, daß eine Stahlkugel in die Einstellbohrung 52 eingepreßt wird. In gleicher Weise verfährt man nun bei der Positionierung des zweiten Einstellbolzens 32.

Statt die Stellkraft auf den Einstellbolzen 31,32 über eine Schräge des Einstellwerkzeugs 49 auszuüben, kann es auch vorgesehen sein, daß das Werkzeug an seinem in den Federraum eingeführten Ende eine nockenartige Anformung aufweist. Die Kraft auf den Einstellbolzen wird dann durch verdrehen des Einstellwerkzeugs erzeugt.

Es kann auch vorgesehen sein, das beschriebene Verfahren bei einem Kraftstoffeinspritzventil zu verwenden, bei dem im Federraum 30 nur eine Schließfeder angeordnet ist. Ebenso ist es möglich, daß mehr als zwei Schließfedern im Federraum 30 angeordnet sind, deren Öffnungsdruck in der beschriebenen Weise durch Verschieben eines Einstellbolzens eingestellt werden kann.

## Patentansprüche

1. Kraftstoffeinspritzventil für Brennkraftmaschinen mit einem Ventilhaltekörper (1), in dem ein kolbenförmiges, entgegen der Kraft wenigstens einer Schließfeder (27,28) axial bewegliches Ventilglied (12) angeordnet ist, das auf einem Abschnitt seiner Länge in einer Bohrung (21) geführt ist und das an seinem brennraumseitigen Ende die Öffnung wenigstens eines Einspritzkanals (19) steuert, und einem die wenigstens eine Schließfeder (27,28) aufnehmenden Federraum (30), der im Ventilhaltekörper (1) brennraumabgewandt zum geführten Abschnitt des Ventilgliedes (12) ausgebildet ist, wobei das Ventilglied (12) durch die wenigstens eine Schließfeder (27,28) beaufschlagt ist, die sich am brennraumabgewandten Ende an jeweils einem kolbenförmigen Einstellbolzen (31,32) abstützt, der durch eine Verformung einer Restwand (46) des Federraums (30) in diesem durch verstemmen lagefixiert ist, und einer am Ventilglied (12) ausgebildeten Druckschulter (10), die mit Kraftstoff unter hohem Druck beaufschlagt werden kann, wodurch bei einem bestimmten Öffnungsdruck eine resultierende Kraft in axialer Richtung auf das Ventilglied (12) ausgeübt wird, die größer als die Kraft der wenigstens einen Schließfeder (27,28) ist, **dadurch gekennzeichnet, daß** im Ventilhaltekörper (1) etwa auf der Höhe des Einstellbolzens (31,32) wenigstens eine in der Wand des Federraums (30) als Durchgangsbohrung ausgebildete Einstellbohrung (52) ausgebildet ist, durch die ein Einstellwerkzeug (49) einführbar ist, durch das die axiale Position des Einstellbolzens (31,32) einstellbar ist.

2. Kraftstoffeinspritzventil nach Anspruch 1, **dadurch gekennzeichnet, daß** die Restwand (46) des Ventilhaltekörpers (1) etwa auf der Höhe des Einstellbolzens (31,32) durch wenigstens eine nach innen gerichtete, als Sackbohrung ausgebildete Verstemmbohrung (43) gebildet ist, wobei die Restwand (46) beim Verstemmen des Einstellbolzens (31,32) nach innen gedruckt wird.

3. Kraftstoffeinspritzventil nach Anspruch 1, **dadurch gekennzeichnet, daß** an der Mantelfläche des Einstellbolzens (31,32) wenigstens eine umlaufende Rippe ausgebildet ist, die in die nach innen gedrückte Restwand (46) beim Verstemmen des Einstellbolzens (31,32) eingedrückt wird.

4. Kraftstoffeinspritzventil nach Anspruch 3, **dadurch gekennzeichnet, daß** die Verstemmbohrung (43) im wesentlichen senkrecht auf der Längsachse (13) des Ventilglieds (12) steht.

5. Kraftstoffeinspritzventil nach Anspruch 1, **dadurch gekennzeichnet, daß** sich die Einstellbohrung (52) von der Außenmantelfläche des Ventilhaltekörpers (1) radial bis in den Federraum (30) erstreckt.

6. Kraftstoffeinspritzventil nach Anspruch 5, **dadurch gekennzeichnet, daß** die Einstellbohrung (52) im wesentlichen senkrecht zur Längsachse (13) des Ventilgliedes (12) ausgebildet ist.

7. Kraftstoffeinspritzventil nach Anspruch 5, **dadurch gekennzeichnet, daß** die Einstellbohrung (52) unter einem Winkel von 30 bis 60 Grad zur Längsachse (13) des Ventilgliedes (12) ausgebildet ist, vorzugsweise etwa 45 Grad.

8. Kraftstoffeinspritzventil nach Anspruch 5, **dadurch gekennzeichnet, daß** im Ventilhaltekörper (1) mehrere Einstellbohrungen angeordnet sind, die vorzugsweise symmetrisch um die Längsachse des Federraums (30) angeordnet sind.

9. Kraftstoffeinspritzventil nach Anspruch 1, **dadurch gekennzeichnet, daß** der Einstellbolzen (31,32) eine hohlzylindrische Form aufweist.

10. Kraftstoffeinspritzventil nach Anspruch 1, **dadurch gekennzeichnet, daß** die brennraumabgewandte Seite des Einstellbolzens (31,32) eine konvex gewölbte Form aufweist.

11. Kraftstoffeinspritzventil nach Anspruch 1, **dadurch gekennzeichnet, daß** die brennraumabgewandte Seite des Einstellbolzens (31,32) eine konische Form aufweist, wobei die Spitze des Konuskegels vom Brennraum wegweist.

12. Kraftstoffeinspritzventil nach Anspruch 1, **dadurch gekennzeichnet, daß** der in die Einstellbohrung (52) eingeführte Teil des Einstellwerkzeugs (49) im wesentlichen stabförmig ausgebildet und am eingeführten Ende abgeschrägt ist.

13. Kraftstoffeinspritzventil nach Anspruch 1, **dadurch gekennzeichnet, daß** der in die Einstellbohrung (52) eingeführte Teil des Einstellwerkzeugs (49) im wesentlichen stabförmig ausgebildet ist und dessen eingeführtes Ende abgerundet ist.

14. Verfahren zur Herstellung eines Kraftstoffeinspritzventils nach dem Anspruch 1 wobei die Einstellbolzen (31,32) vor ihrer Fixierung durch ein Einstellwerkzeug (49) verstellt werden, bis durch die durch das Verschieben des Einstellbolzens (31,32) erzielte Vorspannkraft der dort anliegeden Schließfeder (27,28) der gewünschte Öffnungsdruck des Ventilgliedes (12) erreicht ist.

15. Verfahren nach Anspruch 14, **dadurch gekennzeichnet, daß** das Verschieben des Einstellbolzens (31,32) durch Verschieben einer axial auf den Einstellbolzen (31,32) wirkenden Kontaktfläche eines durch die Wand des Federraums (30) einführbaren Werkzeugs (49) gegen die auf das Ventilglied (12) wirkende Öffnungskraft erfolgt.

16. Verfahren nach Anspruch 14, **gekennzeichnet durch** folgende Verfahrensschritte:
- Einführung eines Einstellwerkzeugs (49) **durch** eine in der Wand des Federraums (30) ausgebildete Einstellbohrung (52), so daß das Einstellwerkzeug (49) auf den Einstellbolzen (31,32) wirkt,
- verschieben des Einstellbolzens (31,32) mit dem Einstellwerkzeug (49) in axialer Richtung, wobei der Öffnungsdruck des Kraftstoffeinspritzventils gemessen wird, bis der Öffnungsdruck des Kraftstoffeinspritzventils einer Vorgabe entspricht,
- verformen der Restwand (46) des Federraums (30) in Höhe des Einstellbolzens (31,32), wodurch der Einstellbolzen (31,32) in seiner Lage fixiert wird,
- entfernen des Einstellwerkzeugs (49) aus der Einstellbohrung (52).

## Claims

1. Fuel injection valve for internal combustion engines with a valve-holding body (1), in which a piston-shaped valve member (12) is arranged, which can be moved axially against the force of at least one closing spring (27, 28) and, over part of its length, is guided in a hole (21) and which, at its combustion-chamber end, controls the opening of at least one injection passage (19), and with a spring space (30), which accommodates the at least one closing spring (27, 28) and is formed in the valve-holding body (1) further away from the combustion chamber than the guided portion of the valve member (12), the valve member (12) being acted upon by the at least one closing spring (27, 28), which is in each case supported at the opposite end from the combustion chamber by a piston-shaped adjusting stud (31, 32), which is fixed in position by deformation of a residual wall (46) of the spring space (30) by caulking, and with a pressure shoulder (10), which is formed on the valve member (12) and can be subjected to fuel under high pressure, with the result that, at a certain opening pressure, a resultant force in the axial direction on the valve member (12) that is greater than the force of the at least one closing spring (27, 28) is exerted, **characterized in that** at least one adjusting hole (52), which is formed as a through-hole in the wall of the spring space (30) and through which an adjusting tool (49) that can be used to adjust the axial position of the adjusting stud (31, 32) can be introduced, is formed in the valve-holding body (1) approximately at the level of the adjusting stud (31, 32).

2. Fuel injection valve according to Claim 1, **characterized in that** the residual wall (46) of the valve-holding body (1) is formed approximately at the level of the adjusting stud (31, 32) by at least one inward-pointing caulking hole (43) designed as a pocket hole, the residual wall (46) being pressed inwards in the process of caulking the adjusting stud (31, 32).

3. Fuel injection valve according to Claim 1, **characterized in that** at least one encircling rib, which is pressed into the pressed-in residual wall (46) during the caulking of the adjusting stud (31, 32), is formed on the lateral surface of the adjusting stud (31, 32).

4. Fuel injection valve according to Claim 3, **characterized in that** the caulking hole (43) is essentially perpendicular to the longitudinal axis (13) of the valve member (12).

5. Fuel injection valve according to Claim 1, **characterized in that** the adjusting hole (52) extends radially from the outer lateral surface of the valve-holding body (1) to the spring space (30).

6. Fuel injection valve according to Claim 5, **characterized in that** the adjusting hole (52) is formed essentially perpendicularly to the longitudinal axis (13) of the valve member (12).

7. Fuel injection valve according to Claim 5, **characterized in that** the adjusting hole (52) is formed at an angle of 30 to 60 degrees to the longitudinal axis (13) of the valve member (12), preferably about 45 degrees.

8. Fuel injection valve according to Claim 5, **characterized in that** a plurality of adjusting holes, which are preferably arranged symmetrically around the longitudinal axis of the spring space (30), is arranged in the valve-holding body (1).

9. Fuel injection valve according to Claim 1, **characterized in that** the adjusting stud (31, 32) has a hollow-cylindrical shape.

10. Fuel injection valve according to Claim 1, **characterized in that** the opposite side of the adjusting stud (31, 32) from the combustion chamber has a convexly curved shape.

11. Fuel injection valve according to Claim 1, **characterized in that** the opposite side of the adjusting stud (31, 32) from the combustion chamber has a conical shape, the tip of the cone pointing away from the combustion chamber.

12. Fuel injection valve according to Claim 1, **characterized in that** that part of the adjusting tool (49) which is introduced into the adjusting hole (52) is of essentially rod-shaped design and is bevelled at the end introduced.

13. Fuel injection valve according to Claim 1, **characterized in that** that part of the adjusting tool (49) which is introduced into the adjusting hole (52) is of essentially rod-shaped design and is rounded at the end introduced.

14. Method for the production of a fuel injection valve according to Claim 1, in which, before being fixed, the adjusting studs (31, 32) are adjusted by means of an adjusting tool (49) until the desired opening pressure of the valve member (12) has been achieved by means of the preloading force, obtained by displacement of the adjusting stud (31, 32), of the closing spring (27, 28) in contact there.

15. Method according to Claim 14, **characterized in that** the displacement of the adjusting stud (31, 32) is effected by displacement of a contact surface, acting axially on the adjusting stud (31, 32), of a tool (49), which can be introduced through the wall of the spring space (30), against the opening force acting on the valve member (12).

16. Method according to Claim 14, **characterized by** the following method steps:
- introduction of an adjusting tool (49) through an adjusting hole (52) formed in the wall of the spring space (30), so that the adjusting tool (49) acts on the adjusting stud (31, 32),
- displacement of the adjusting stud (31, 32) in the axial direction by means of the adjusting tool (49), the opening pressure of the fuel injection valve being measured until the opening pressure of the fuel injection valve corresponds to a specified value,
- deformation of the residual wall (46) of the spring space (30) at the level of the adjusting stud (31, 32), the adjusting stud (31, 32) being fixed in its position,
- removal of the adjusting tool (49) from the adjusting hole (52).

## Revendications

1. Injecteur de carburant pour moteurs à combustion interne, comportant
- un corps support de soupape (1), dans lequel un organe de soupape (12) en forme de piston mobile axialement à l'encontre de la force d'au moins un ressort de fermeture (27, 28), est guidé sur un segment de sa longueur dans un alésage (21) et dont son extrémité côté chambre de combustion commande l'ouverture d'au moins un canal d'injection (19),
- une chambre de ressort (30) logeant l'au moins un ressort de fermeture (27, 28) et formée dans le corps support d'injecteur (1) à l'opposé de la chambre de combustion vers le segment guidé de l'organe de soupape (12), l'organe de soupape (12) étant sollicité par l'au moins un ressort de fermeture (27, 28) qui s'appuie contre l'extrémité opposée à la chambre de combustion sur respectivement un axe de réglage (31, 32) en forme de piston fixé en position par une déformation d'une paroi résiduelle (46) de la chambre de ressort (30), dans celle-ci par matage, et
- un épaulement de pression (10) formé sur l'organe de soupape (12), et sollicité par du carburant sous pression élevée, de sorte qu'une pression d'ouverture déterminée, exerce dans la direction axiale sur l'organe de soupape (12), une force résultante supérieure à la force de l'au moins un ressort de fermeture (27, 28),
**caractérisé en ce que**
dans le corps support de soupape (1) approximativement à la hauteur de l'axe de réglage (31, 32) au moins un alésage de réglage (52) de bout en bout formé dans la paroi de l'espace de ressort (30), permet d'introduire un outil de réglage (49) pour régler la position axiale de l'axe de réglage (31, 32).

2. Injecteur de carburant selon la revendication 1,
**caractérisé en ce que**
la paroi résiduelle (46) du corps support de soupape (1) est constituée, approximativement à la hauteur de l'axe de réglage (31, 32), par au moins un perçage de matage (43) dirigé vers l'intérieur, borgne, de sorte que la paroi résiduelle (46) est poussée vers l'intérieur lors du matage de l'axe de réglage (31, 32).

3. Injecteur de carburant selon la revendication 1,
**caractérisé en ce que**
la surface enveloppe de l'axe de réglage (31, 32), comporte au moins une nervure périphérique qui s'enfonce dans la paroi résiduelle (46) appuyée vers l'intérieur lors du matage de l'axe de réglage (31, 32).

4. Injecteur de carburant selon la revendication 3,
**caractérisé en ce que**
le perçage de matage (43) est sensiblement perpendiculaire à l'axe longitudinal (13) de l'organe de soupape (12).

5. Injecteur de carburant selon la revendication 1,
**caractérisé en ce que**
l'alésage de réglage (52) s'étend depuis la surface enveloppe extérieure du corps support d'injection (1) radialement jusque dans la chambre de ressort (30).

6. Injecteur de carburant selon la revendication 5,
**caractérisé en ce que**
l'alésage de réglage (52) est sensiblement perpendiculaire à l'axe longitudinal (13) de l'organe de soupape (12).

7. Injecteur de carburant selon la revendication 5,
**caractérisé en ce que**
l'alésage de réglage (52) forme un angle de 30 à 60 degrés par rapport à l'axe longitudinal (13) de l'organe de soupape (12), de préférence d'environ 45 degrés.

8. Injecteur de carburant selon la revendication 5,
**caractérisé en ce qu'**
le corps support d'injecteur (1) comporte plusieurs alésages de réglage de préférence symétriques autour de l'axe longitudinal de la chambre de ressort (30).

9. Injecteur de carburant selon la revendication 1.
**caractérisé en ce que**
l'axe de réglage (31, 32) présente une forme cylindrique creuse.

10. Injecteur de carburant selon la revendication 1,
**caractérisé en ce que**
le côté de l'axe de réglage (31, 32) opposé à la chambre de combustion présente une forme bombée convexe.

11. Injecteur de carburant selon la revendication 1,
**caractérisé en ce que**
le côté de l'axe de réglage (31, 32) opposé à la chambre de combustion présente une forme conique et le sommet du cône s'éloigne de la chambre de combustion.

12. Injecteur de carburant selon la revendication 1,
**caractérisé en ce que**
la partie de l'outil de réglage (49) introduite dans l'alésage de réglage (52) est conçue sensiblement en forme de tige et est biseautée à l'extrémité introduite.

13. Injecteur de carburant selon la revendication 1,
**caractérisé en ce que**
la partie de l'outil de réglage (49) introduite dans l'alésage de réglage (52) est conçue sensiblement en forme de tige et son extrémité introduite est arrondie.

14. Procédé de production d'un injecteur de carburant selon la revendication 1,
selon lequel
les axes de réglage (31, 32) sont, avant leur fixation, réglés par un outil de réglage (49) jusqu'à ce que la force de précontrainte du ressort de fermeture (27, 28) obtenue par le décalage de l'axe de réglage (31, 32), permet d'atteindre la pression d'ouverture voulue de l'organe de soupape (12).

15. Procédé selon la revendication 14,
**caractérisé en ce que**
le décalage de l'axe de réglage (31, 32) s'effectue par décalage d'une face de contact d'un outil (49) introduit à travers la paroi de l'espace de ressort (30), face agissant axialement sur l'axe de réglage (31, 32), ce décalage s'effectuant à l'encontre de la force d'ouverture agissant sur l'organe de soupape (12).

16. Procédé selon la revendication 14,
**caractérisé par**
les étapes suivantes :
- introduction d'un outil de réglage (49) à travers un alésage de réglage (52) formé dans la paroi de la chambre de ressort (30), de sorte que l'outil de réglage (49) agit sur l'axe de réglage (31, 32),
- décalage de l'axe de réglage (31, 32) avec l'outil de réglage (49) dans la direction axiale et mesure de la pression d'ouverture de l'injecteur de carburant jusqu'à ce que cette pression d'ouverture corresponde à une valeur prédéterminée,
- déformation de la paroi résiduelle (46) de la chambre de ressort (30) à hauteur de l'axe de réglage (31, 32), de sorte que l'axe de réglage (31, 32) est fixé à sa position,
- enlèvement de l'outil de réglage (49) hors de l'alésage de réglage (52).
